# FASCICULE DE BREVET EUROPEEN

(11) **EP 3 232 457 B1**
(45) Date de publication et mention de la délivrance du brevet: **06.01.2021**
(21) Numéro de dépôt: 17166705.8
(22) Date de dépôt: 14.04.2017
(51) Int. Cl.: H01H 9/44, H01H 77/10, H01H 9/36, H01H 1/20, H01H 9/46, H01H 9/34

(54) **DISJONCTEUR ELECTRIQUE À COURANT CONTINU**
ELEKTRISCHER TRENNSCHALTER FÜR GLEICHSTROM
DC ELECTRICAL CIRCUIT BREAKER

(30) Priorité: 15.04.2016 FR 1653346
(43) Date de publication de la demande: 18.10.2017
(73) Titulaire: Schneider Electric Industries SAS, 92500 Rueil-Malmaison (FR)
(72) Inventeur: DOMEJEAN, Eric, 38050 GRENOBLE CEDEX 09 (FR); RONDOT, Loïc, 38050 GRENOBLE CEDEX 09 (FR); DYE, Stéphane, 38050 GRENOBLE CEDEX 09 (FR)
(74) Mandataire: Lavoix

(56) Documents cités:
- EP-A1- 2 980 821
- DE-A1-102014 015 061
- US-A1- 2013 105 444
- US-A1- 2014 061 160

## Description

L'invention concerne un disjoncteur électrique à courant continu à coupure dans l'air présentant un pouvoir de coupure d'arc électrique amélioré.

On connait des disjoncteurs électriques à courant continu et à coupure dans l'air, qui comportent des contacts électriques, reliés à des terminaux d'entrée et de sortie du courant électrique et étant sélectivement déplaçables l'un par rapport à l'autre entre une position fermée, dans laquelle des zones de contact respectives des premier et deuxième contacts électriques sont en contact l'une avec l'autre pour autoriser la circulation du courant électrique continu entre les premier et deuxième contacts électriques, et une position ouverte, dans laquelle ces zones de contact sont distantes l'une de l'autre.

De façon connue, ces disjoncteurs permettent de protéger des systèmes électriques contre des conditions anormales, telles qu'une surintensité électrique ou un court-circuit, en interrompant rapidement la circulation du courant électrique lorsqu'une telle condition anormale est détectée. Par « rapidement », on entend que le courant électrique doit être interrompu en moins de 100ms ou, de préférence, moins de 10ms après la détection de la condition anormale.

Pour interrompre la circulation du courant, les conducteurs sont éloignés l'un de l'autre vers leur position ouverte. Typiquement, un arc électrique se forme alors entre leurs zones de contact. Cet arc doit être éteint afin d'interrompre la circulation du courant électrique. En pratique, pour des courants électriques d'intensité élevée, par exemple supérieure à une dizaine d'ampères, l'arc électrique se déplace par soufflage en direction d'une chambre de coupure d'arc, où il est éteint, permettant ainsi d'interrompre la circulation du courant. Un tel effet de soufflage est en partie causé par une force électromagnétique exercée sur l'arc électrique, sous l'effet du champ magnétique créé par la circulation du courant électrique dans l'arc électrique lui-même. Toutefois, en présence d'un courant électrique d'intensité moindre, par exemple inférieur ou égal à dix ampères ou à un ampère, le champ magnétique généré par l'arc électrique lui-même n'est pas suffisant pour le déplacer par soufflage vers la chambre de coupure. L'arc électrique peut ainsi persister longtemps entre les deux zones de contact électriques. Ceci n'est pas souhaitable, car le disjoncteur n'interrompt pas rapidement la circulation du courant, ce qui peut causer une situation contraire à la sécurité.

On connaît de FR 2 632 772 B1 un disjoncteur dans lequel un aimant permanent est disposé sur une corne d'arc en entrée de la chambre de coupure, de manière à générer un champ magnétique constant pour déplacer un arc électrique vers la chambre de coupure quelle que soit la valeur du courant électrique. Un tel dispositif ne donne cependant pas entière satisfaction et de plus est compliqué à réaliser industriellement et nécessite des modifications parfois importantes des disjoncteurs existants pour son intégration.

EP 2 980 821-A1 divulgue un disjoncteur électrique selon le préambule de la revendication 1. On connaît également les dispositifs décrits dans les documents DE 10 2014 015 061-A1, US 2014/061160-A1 et US 2013/105444-A1.

C'est à ces inconvénients qu'entend plus particulièrement remédier l'invention en proposant un disjoncteur électrique à courant continu et à polarité réversible et dans lequel un arc électrique puisse être interrompu de façon fiable même pour les faibles valeurs d'intensité de courants électriques, et pouvant être réalisé industriellement de façon simple.

A cet effet, l'invention concerne un disjoncteur électrique à courant continu selon la revendication 1.

Grâce à l'invention, le champ magnétique créé par l'aimant et par le circuit magnétique exerce une force sur l'arc électrique qui déplace d'abord ce dernier à l'écart des zones de contact électriques et perpendiculairement au plan longitudinal. Du fait de la configuration des lignes de champ magnétique, la force exercée sur l'arc électrique change alors de direction, de sorte à diriger ensuite l'arc électrique vers la chambre de coupure. Du fait de la configuration symétrique par rapport au plan longitudinal, l'arc électrique est déplacé vers la chambre de coupure quel que soit le sens de circulation du courant électrique dans le disjoncteur. De plus, le circuit magnétique est facilement intégrable à des disjoncteurs existants, sans leur imposer de modifications structurelles importantes.

Selon des aspects avantageux mais non obligatoires de l'invention, un tel disjoncteur peut incorporer une ou plusieurs des caractéristiques suivantes, prises dans toute combinaison techniquement admissible :
- L'aimant présente un axe magnétique orienté parallèlement à une direction longitudinale contenue dans le plan longitudinal.
- L'espacement entre l'aimant et l'extrémité du noyau magnétique est inférieure ou égale à 2mm ou, de préférence, inférieure ou égale à 1mm, ou encore de préférence nulle.
- L'aimant est un aimant permanent.
- L'aimant est réalisé dans un alliage synthétique contenant un élément de la famille des terres rares, par exemple un alliage de Samarium-Cobalt.
- Le noyau magnétique est réalisé en acier ou en fer.
- Les parois latérales sont réalisées en un matériau ferromagnétique.

L'invention sera mieux comprise et d'autres avantages de celle-ci apparaitront plus clairement à la lumière de la description qui va suivre, d'un mode de réalisation d'un disjoncteur donnée uniquement à titre d'exemple et faite en référence aux dessins annexés dans lesquels :
- la figure 1 est une représentation schématique selon une vue en perspective d'une portion interne d'un disjoncteur électrique à courant continu conforme à l'invention ;
- la figure 2 est une représentation schématique, d'une portion du disjoncteur de la figure 1, selon la vue illustrée par la flèche F2 de la figure 1 ;
- les figures 3 et 4 représentent schématiquement des lignes de champ magnétique créées par le circuit magnétique du disjoncteur de la figure 1, selon des vues en coupe longitudinale dans le plan P1 et transversale dans le plan P2 de la figure 1 ;
- la figure 5 est une représentation schématique d'une portion du disjoncteur de la figure 1, selon le plan de coupe P2 de la figure 1 ;
- les figures 6 et 7 représentent schématiquement la direction d'une force électromagnétique exercée sur un arc électrique pour deux sens opposés de circulation du courant électrique dans le disjoncteur de la figure 1.

La figure 1 représente une partie d'un disjoncteur 1 à courant continu et à coupure dans l'air. Le disjoncteur 1 comporte ici un boîtier fermé, à l'intérieur duquel sont placés des composants de ce disjoncteur 1. Ce boîtier est par exemple réalisé en matière plastique thermoformée. Pour plus de clarté, le boîtier du disjoncteur 1 n'est pas représenté sur la figure 1.

Le disjoncteur 1 comporte des terminaux électriques 2 et 2' d'entrée et de sortie d'un courant électrique. Les terminaux 2 et 2' sont configurés pour raccorder électriquement le disjoncteur 1 à un circuit électrique qu'on souhaite protéger. Les terminaux 2 et 2' sont réalisés en un matériau électriquement conducteur, par exemple un métal tel que du cuivre. Ces terminaux 2 et 2' sont ici accessibles depuis l'extérieur du boîtier pour raccorder le disjoncteur 1 au circuit à protéger.

Dans cet exemple, les polarités du disjoncteur 1 sont réversibles, c'est-à-dire que les terminaux 2 et 2' peuvent alternativement et indifféremment servir de terminaux d'entrée ou de sortie du courant électrique dans le disjoncteur 1.

Le disjoncteur 1 comporte ici deux sous-ensembles 1a et 1b chacun associés à un terminal 2, 2'. Le premier sous-ensemble 1a comporte les éléments suivants : un premier contact électrique 21 raccordé au terminal 2, une chambre de coupure d'arc 4 et un circuit magnétique 5. Le deuxième sous-ensemble 1b comporte les éléments suivants: un contact électrique 21' raccordé au terminal 2', une chambre 4' de coupure d'arc et un circuit magnétique 5'.

Chacun de ces deux sous-ensembles 1a et 1b décrits fonctionne de façon analogue. Aussi, seul le premier sous-ensemble est décrit en détail dans ce qui suit.

Dans cet exemple, les éléments du deuxième sous-ensemble 1b sont identiques et ont une fonction analogue à ceux du premier sous-ensemble 1a. Les éléments du deuxième sous-ensemble 1b portent la même référence numérique que ceux du premier sous-ensemble 1a, augmentée du symbole « ' ». Par exemple, le contact 21' est analogue au contact 21, et n'en diffère ici que par sa position dans le disjoncteur 1.

Le disjoncteur 1 comporte en outre une partie mobile 3, déplaçable en rotation autour d'un axe fixe X1 du disjoncteur 1. Par exemple, la partie mobile 3 est montée pivotante autour d'un axe autour d'un arbre solidaire du boîtier du disjoncteur 1. La partie mobile 3 est ici électriquement conductrice entre des zones de contact 30 et 30' opposées.

On note « P1 » un plan géométrique longitudinal du disjoncteur 1. Dans cet exemple, le plan P1 forme un plan de symétrie du disjoncteur 1. Ici, les éléments du disjoncteur 1 sont en outre disposés de façon symétrique par rapport à l'axe X1. L'axe X1 est perpendiculaire au plan P1. On note « Z1 » un axe géométrique perpendiculaire à l'axe X1 et contenu dans le plan P1 et qui définit ici une direction verticale.

Le contact électrique 21 est pourvu d'une zone de contact 22 destinée à être mise en contact avec la zone 30 correspondante de la partie 3. Par exemple, les zones de contact 22 et 30 comportent chacune une pastille de contact électriquement conductrice, par exemple réalisée en un matériau métallique, tel que de l'argent ou du cuivre.

Le contact électrique 21 est raccordé électriquement au terminal 2, tandis que la partie mobile 3 est reliée électriquement au terminal 2', comme expliqué dans ce qui suit.

Ici, le contact 21 est fixe par rapport au disjoncteur 1.

Dans cet exemple, le contact électrique 21 se présente sous la forme d'une barre réalisée en un matériau électriquement conducteur, par exemple en cuivre, qui s'étend parallèlement à un axe fixe Y1 du disjoncteur. L'axe Y1 s'étend ici longitudinalement par rapport au plan P1 et selon une direction horizontale. Dans cet exemple illustratif, le contact électrique 21 est formé d'un seul tenant avec le terminal 2. Plus précisément, la barre comporte deux portions droites superposées, s'étendant parallèlement l'une à l'autre selon l'axe Y1 et raccordées entre elles par une portion 20 de cette barre, cette portion 20 étant recourbée en forme de « U ». La zone de contact 22 est ménagée sur une des portions droites du contact électrique 21. La partie du terminal 2 destinée à être raccordée à l'extérieur est ménagée sur la portion droite opposée du contact électrique 21. Plus précisément, la zone de contact 22 est ménagée sur une partie supérieure du contact électrique 21 faisant face à la zone de contact 30 correspondante de la partie mobile 3.

La partie mobile 3 joue ici le rôle de contact électrique vis-à-vis du contact électrique 21.

La partie mobile 3 et le contact électrique 21 sont déplaçables l'un par rapport à l'autre, sélectivement et réversiblement entre des positions fermée et ouverte. Dans la position fermée, les zones de contact 22 et 30 sont en contact direct l'une avec l'autre pour autoriser la circulation du courant électrique entre la partie mobile 3 et le contact électrique 21. Dans la position ouverte, les zones de contact 22 et 30 sont distantes l'une de l'autre, ce qui empêche la circulation du courant électrique lorsqu'aucun arc électrique n'est présent entre les contacts 22 et 30. Par exemple, dans cette position ouverte, les zones de contact 22 et 30 sont distantes d'au moins 5 mm, de préférence au moins 15 mm.

Les flèches F1 illustrent le sens du déplacement de la partie mobile 3 depuis la position fermée vers la position ouverte.

Dans cet exemple, le déplacement de la partie mobile 3 entre les positions fermée et ouverte est réalisé selon le plan P1, c'est-à-dire que la trajectoire de la zone de contact 30 lors du déplacement est parallèle au plan P1. Dans la position ouverte, les zones de contact 21 et 30 sont essentiellement alignées le long d'un axe parallèle à l'axe Z1.

La partie 3 est ici reliée indirectement au terminal 2', par l'intermédiaire, notamment, du contact électrique 21' du deuxième sous-ensemble 1b.

On définit, de façon analogue, des positions ouverte et fermée de la partie mobile 3 par rapport au contact électrique 21'. Le contact électrique 21' s'étend ici selon un axe fixe Y1' parallèle à l'axe Y1.

Le disjoncteur 1 est agencé de telle façon que la partie 3 se trouve simultanément soit dans la position ouverte, soit dans la position fermée, vis-à-vis des contacts électriques 21 et 21'. Ainsi, par symétrie, le déplacement vers la position ouverte se fait simultanément pour chacun de ces deux sous-ensembles 1a et 1b. Lorsque la partie mobile 3 est dans la position fermée, le courant électrique peut circuler entre les terminaux 2 et 2' en passant par les zones de contact 21 et 21', par la partie mobile 3 et par leurs zones de contact respectives. Le déplacement de la partie mobile 3 vers sa position ouverte vise à empêcher la circulation de ce courant électrique entre les terminaux 2 et 2'. Lorsque la partie mobile 3 est dans la position ouverte, en l'absence d'arc électrique entre les zones de contact respectives des contacts électriques 21, 21' et la partie mobile 3, le courant électrique est empêché de circuler entre les terminaux 2 et 2'.

De façon connue, lorsque la partie mobile 3 est déplacée vers la position ouverte alors qu'un courant électrique circule entre les terminaux 2 et 2', il peut se former un arc électrique entre les deux zones de contact 22 et 30. Cet arc électrique permet au courant électrique de continuer à circuler et doit être éteint pour interrompre ce courant électrique.

Le disjoncteur 1 comporte également un circuit de déclenchement, non illustré, configuré pour déplacer automatiquement la partie mobile 3 vers la position d'ouverture lorsqu'une anomalie de fonctionnement est détectée, telle qu'une surintensité du courant électrique qui circule entre les terminaux 2 et 2'.

Par exemple, la chambre 4 est au moins en partie délimitée par des parois du boîtier du disjoncteur.

De façon connue, la chambre de coupure 4 comporte un empilement de plaques de coupure d'arc 41, électriquement conductrices et superposées les unes avec les autres. Ces plaques sont destinées à éteindre l'arc électrique une fois que cet arc électrique a pénétré à l'intérieur de la chambre de coupure 4. Dans cet exemple, ces plaques sont identiques entre elles et présentent une forme plane, inscrite dans un quadrilatère est dans lesquelles est ménagée une incision essentiellement en forme de « V » sur un bord tourné vers les zones 22 et 30. L'empilement de plaques 41 est surmonté par une corne supérieure 43 d'arc disposée au-dessus d'une plaque 42 d'extrémité de l'empilement.

Dans cet exemple, le disjoncteur 1 comporte une chambre de formation d'arc. Cette chambre est, par exemple, au moins en partie définie par des parois internes du boîtier du disjoncteur 1. Les zones de contact 22 et 30 sont situées à l'intérieur de cette chambre de formation d'arc. La chambre de formation d'arc est en communication avec la chambre de coupure 4 et débouche à l'intérieur de celle-ci. La chambre de formation d'arc et la chambre de coupure 4 sont toutes deux remplies d'air.

On note « P2 » un plan géométrique perpendiculaire au plan P1 et s'étendant selon la direction Z1. Le plan P2 forme ici un plan de coupe longitudinale de la chambre de formation d'arc.

A titre d'exemple, la chambre de formation d'arc présente une forme de prisme à base parallélépipédique dont des faces latérales parallèles au plan P1 sont formées par les parois latérales 31, 32.

Dans cet exemple, le disjoncteur comporte en outre des parois latérales 31 et 32, qui délimitent des faces opposées de cette chambre de formation d'arc parallèlement au plan P1. Ici, les parois 31 et 32 présentent une forme essentiellement plane et parallèle au plan P1. Les parois 31 et 32 opposées sont disposées de part et d'autre des zones de contact 22 et 30 en se faisant face l'une avec l'autre. Par exemple, les parois 31 et 32 sont réalisées dans un matériau ferromagnétique, tel que de l'acier ou du fer.

A titre d'illustration, les parois 31 et 32 sont placées chacune à une distance comprise entre 10 mm et 100 mm de la zone de contact 22, cette distance étant mesurée selon une direction parallèle à l'axe X1.

Le circuit magnétique 5 est configuré pour générer un champ magnétique apte à guider, en direction de la chambre de coupure 4, un arc électrique 6 se formant entre les zones de contact 22 et 30 suite au déplacement, vers la position ouverte, de la partie mobile 3. Du fait de l'agencement des zones de contact 22 et 30 dans la position ouverte, l'arc électrique 6 s'étend essentiellement le long d'une direction parallèle au plan P1 et à l'axe Z1.

Tout ce qui est décrit en référence au circuit magnétique 5 s'applique également au circuit magnétique 5' vis-à-vis des éléments correspondants du sous-ensemble 1b.

La figure 2 représente la chambre de formation d'arc et de la chambre de coupure, dans une vue de dessus selon la flèche F2 de la figure 1. La référence 51 désigne les lignes de champ magnétique associées au champ magnétique créé par le circuit magnétique 5.

On note « R2 » une région centrale de la chambre de formation d'arc, ici délimitée de part et d'autre par des plans géométriques parallèles au plan P1 de part et d'autre du contact 22 et s'étendant selon l'axe Z1.

La région centrale R2 englobe les zones de contact 22 et 30. Elle présente ici une forme de prisme, dont la base inférieure est formée par une partie de la surface supérieure du contact électrique 21, et s'étend en hauteur essentiellement parallèlement à la direction verticale Z1.

On note « R1 » et « R3 » deux régions latérales de la chambre de formation d'arc qui sont disposées latéralement de part et d'autre de la région centrale R2. Ici, ces régions latérales R1 et R3 sont délimitées latéralement extérieurement par les parois 31 et 32. Les régions R1 et R3 ne contiennent pas les zones de contact 22 et 30.

Le circuit magnétique 5 est conformé de telle sorte que :
- dans les régions latérales R1 et R3, les lignes de champ 51 s'étendent essentiellement perpendiculairement aux parois latérales 31 et 32, et
- dans la région centrale R2, les lignes de champ 51 s'étendent essentiellement parallèlement au plan P1 en convergeant vers la chambre de coupure 4. Par exemple, dans la région centrale, le flux magnétique est tel que le champ magnétique vu par l'arc est supérieur ou égal à 20 microTeslas.

Les figures 3 et 4 représentent ces lignes de champ 51 selon des vues dans les plans P1 et P2 respectivement.

La figure 5 représente la chambre de formation d'arc et la chambre de coupure 4 dans le plan de coupe P2, selon l'angle de vue illustré par la flèche F3 à la figure 1. La partie mobile 3 est illustrée dans la position ouverte.

Dans cet exemple, les lignes de champ 51 de la figure 2 sont calculées au moyen d'un programme de simulation numérique par éléments finis, tel que le logiciel connu sous la dénomination commerciale « Flux » et commercialisé par la société CEDRAT.

Le circuit magnétique 5 comporte ici un aimant permanent 50 et un noyau 23 ferromagnétique qui a pour fonction de guider au moins en partie le champ magnétique créé par l'aimant 50. Le noyau 23 s'étend au moins en partie le long du contact électrique 21, le long de l'axe Y1. Les parois 31 et 32 font ici partie du circuit magnétique 5 et participent au guidage du flux magnétique créé par l'aimant 50 notamment pour obtenir la disposition spatiale des lignes de champ 51.

Dans cet exemple, le noyau 23 présente une forme de barreau rectiligne qui s'étend entre les deux portions droites du contact électrique 21. Ce noyau 23 est réalisé ici sous la forme d'un empilement de tôles en métal ferromagnétique. En variante, le noyau 23 est formé par une pièce d'un seul tenant.

L'aimant 50 est ici fixé, par exemple par collage, sur une extrémité de cette pièce 23, ici sur l'extrémité située à l'opposé de la partie 20 en forme de U.

L'aimant 50 est apte à générer un champ magnétique supérieur ou égal à 0,5 tesla ou, de préférence supérieur ou égal à 1 tesla et présente ici un axe magnétique d'aimantation M orienté parallèlement à l'axe Y1.

De préférence, l'aimant 50 est un aimant permanent, par exemple réalisé dans un alliage synthétique contenant un élément de la famille des terres rares. Ici, on utilise un alliage de Samarium-Cobalt. Avantageusement, l'aimant 50 est entouré par une carapace de protection réalisée dans un matériau amagnétique, tel que du plastique.

Ici, l'espacement entre l'aimant 50 et l'extrémité du noyau 23 sur laquelle il est placé, est inférieur ou égal à 2 mm ou, de préférence, inférieur ou égal à 1 mm, ou encore de préférence nul, c'est-à-dire égal à 0 mm. Cet espacement est ici mesuré comme étant la distance entre les bords adjacents de l'aimant 50 et de l'extrémité du noyau 23. En réduisant autant que possible l'écart entre l'aimant 50 et cette extrémité du noyau 23, on diminue l'entrefer entre l'aimant 50 et le noyau 23, ce qui permet d'assurer une meilleure canalisation du flux magnétique généré par l'aimant 50.

La figure 6 représente les directions du champ magnétique créé par le circuit magnétique 5 selon une vue dans le plan P2 depuis la chambre de coupure 4.

On note :
- « B1 », « B2 » et « B3 » les vecteurs d'induction magnétique dans les régions, respectivement R1, R2 et R3 de la chambre de formation d'arc ;
- « J » le vecteur densité de courant électrique associé à l'arc électrique 6 ;
- « E1 », « E2 » et « E3 » la force électromagnétique exercée sur l'arc électrique 6 sous l'action du champ magnétique créé par le circuit magnétique 5, pour chacune de ces régions R1, R2 et R3.

Le vecteur J est ici parallèle à la direction Z1.

Les forces électromagnétiques E1, E2 et E3 sont des forces de Lorentz et sont proportionnelles au produit vectoriel entre le vecteur J et à l'induction magnétique, respectivement, B1, B2 et B3 dans la région R1, R2 ou R3 correspondante. Dans cet exemple, du fait de l'orientation des lignes de champ 51 et de la direction du courant J, les forces E1 et E3 ont des directions parallèles à l'axe Y1 et sont de sens opposés. La force E2 est dirigée parallèlement à l'axe X1.

Ainsi, lorsqu'un arc électrique 6 se forme entre les zones de contact 22 et 30, il subit une force E2 qui le dirige d'abord vers une des régions latérales, en l'occurrence ici la région latérale R3. Du fait de l'orientation perpendiculaire du vecteur B3 par rapport au vecteur B2 et de la direction du vecteur J, la force E3 exercée sur l'arc électrique 6, lorsqu'il est situé dans la région latérale R3, est dirigée vers l'intérieur de la chambre de coupure 4 et donc vers l'empilement de plaques de coupure 41. L'arc électrique 6 est donc déplacé vers la chambre 4 par la force E3.

La figure 7 est analogue à la figure 6 et n'en diffère que par le sens de circulation du courant électrique J dans l'arc électrique 6, ce sens étant inversé par rapport à celui illustré à la figure 6. Dans ce cas, on constate que la force E2 exercée sur l'arc électrique 6, lorsqu'il est dans la région R2 entre les zones de contact 22 et 30, est telle que l'arc électrique 6 est déplacé vers la région latérale R1 opposée à la région latérale R3. Cependant, du fait de l'orientation relative du vecteur B1 par rapport au vecteur B2 et du fait du changement de signe du vecteur J par rapport au cas de la figure 6, la force E1 dirige l'arc électrique 6 vers la chambre de coupure 4.

Ainsi, grâce au circuit magnétique 5, notamment du fait de la disposition spatiale des lignes de champ 51, l'arc électrique 6 est déplacé vers la chambre de coupure 4 quel que soit le sens de circulation du courant électrique et quelle que soit sa valeur d'intensité. Même si l'intensité du courant d'arc électrique 6 est faible, l'arc électrique 6 sera déplacé dans une région où la force électromagnétique E1 ou E3 est suffisante pour le déplacer vers la chambre de coupure 4. Le fonctionnement du disjoncteur 1 s'en trouve ainsi amélioré.

Le circuit magnétique 5 peut être réalisé différemment.

En variante, la partie mobile 3 est directement raccordée au terminal 2', le deuxième sous-ensemble 1b étant alors omis.

Les modes de réalisation et les variantes envisagés ci-dessus peuvent être combinés entre eux pour générer de nouveaux modes de réalisation.

## Revendications

1. Disjoncteur électrique (1) à courant continu, comportant :
- des premier (2) et deuxième (2') terminaux d'entrée et de sortie d'un courant électrique continu,
- des premier (21 ; 21') et deuxième (3) contacts électriques, reliés respectivement aux premier et deuxième terminaux et étant sélectivement déplaçables l'un par rapport à l'autre, selon un plan longitudinal (P1) du disjoncteur, entre :
• une position fermée, dans laquelle des zones de contact (22, 30) respectives des premier et deuxième contacts électriques sont en contact l'une avec l'autre pour autoriser la circulation du courant électrique continu entre les premier et deuxième contacts électriques, et
• une position ouverte, dans laquelle ces zones de contact sont distantes l'une de l'autre,
- une chambre de formation d'un arc électrique (6), dans laquelle sont placées les zones de contact (22, 30) ;
- une chambre de coupure (4) d'un arc électrique (6) ;
- un circuit magnétique (5) incluant un aimant (50, 50') et générant un champ magnétique qui est apte à guider, en direction de la chambre de coupure (4), un arc électrique (6) se formant entre les zones de contact (22, 30) dans la position ouverte, le champ magnétique généré par le circuit magnétique (5) présentant à cet effet des lignes de champ (51) recourbées qui s'étendent essentiellement perpendiculairement à des parois latérales (31, 32) opposées de la chambre de formation d'arc électrique, ces parois latérales étant disposées de part et d'autre des zones de contact (22, 30) essentiellement parallèlement au plan longitudinal (P1), ces lignes de champ (51) convergeant, au niveau d'une région centrale (R2) de la chambre de formation d'arc contenant les zones de contact (22, 30), vers la chambre de de coupure (4) en s'étendant parallèlement au plan longitudinal (P1),
le circuit magnétique (5) comporte en outre un noyau magnétique (23, 23') réalisé en matériau ferromagnétique et qui s'étend au moins en partie le long du premier contact électrique (21), le disjoncteur étant **caractérisé en ce que** le premier contact électrique (21) a la forme d'une barre réalisée en un matériau électriquement conducteur et comportant deux portions droites superposées, s'étendant parallèlement l'une avec l'autre et raccordées entre elles par une portion recourbée (20) en forme de « U », la zone de contact (22) du premier contact électrique (21) étant ménagée sur une des portions droites,
**en ce que** le noyau magnétique (23) présente une forme de barreau rectiligne qui s'étend entre les deux portions droites superposées du premier contact électrique (21), parallèlement à ces deux portions droites,
et **en ce que** l'aimant (50, 50') est placé à une des extrémités du noyau magnétique (23, 23') et est apte à générer un champ magnétique supérieur ou égal à 0,5 Tesla, ou, de préférence, supérieur ou égal à 1 Tesla.

2. Disjoncteur selon la revendication 1, **caractérisé en ce que** l'aimant (50, 50') présente un axe magnétique orienté parallèlement à une direction longitudinale (Y1) contenue dans le plan longitudinal (P1), les portions droites du premier contact électrique (21) et le noyau magnétique (23) étant disposés parallèlement avec cette direction longitudinale (Y1).

3. Disjoncteur selon la revendication 2, **caractérisé en ce que** l'espacement entre l'aimant (50, 50') et l'extrémité du noyau magnétique (23, 23') est inférieure ou égale à 2mm ou, de préférence, inférieure ou égale à 1mm, ou encore de préférence nulle.

4. Disjoncteur selon l'une des revendications précédentes, **caractérisé en ce que** l'aimant (50, 50') est un aimant permanent.

5. Disjoncteur selon l'une des revendications précédentes, **caractérisé en ce que** l'aimant (50, 50') est réalisé dans un alliage synthétique contenant un élément de la famille des terres rares, par exemple un alliage de Samarium-Cobalt.

6. Disjoncteur selon l'une des revendications précédentes, **caractérisé en ce que** le noyau magnétique (23, 23') est réalisé en acier ou en fer.

7. Disjoncteur selon l'une des revendications précédentes, **caractérisé en ce que** les parois latérales (31, 32) sont réalisées en un matériau ferromagnétique.

## Patentansprüche

1. Elektrischer Gleichstrom-Schutzschalter (1), umfassend:
- einen ersten (2) und einen zweiten (2') Eingangs- und Ausgangsanschluss für einen elektrischen Gleichstrom,
- einen ersten (21; 21') und einen zweiten (3) elektrischen Kontakt, die jeweils mit dem ersten beziehungsweise zweiten Anschluss verbunden sind und wahlweise relativ zueinander in einer Längsebene (P1) des Schutzschalters bewegbar sind, zwischen
• einer Schließposition, in der jeweilige Kontaktzonen (22, 30) des ersten beziehungsweise zweiten elektrischen Kontakts in Kontakt miteinander stehen, um das Fließen des elektrischen Gleichstroms zwischen dem ersten und zweiten elektrischen Kontakt zu ermöglichen, und
• einer Öffnungsposition, in der die Kontaktzonen voneinander beabstandet sind,
- eine Kammer zum Bilden eines Lichtbogens (6), in der die Kontaktzonen (22, 30) angeordnet sind;
- eine Löschkammer (4) für den Lichtbogen (6);
- einen magnetischen Kreis (5), der einen Magneten (50, 50') aufweist und ein Magnetfeld erzeugt, welches dazu ausgelegt ist, einen sich zwischen den Kontaktzonen (22, 30) in der Öffnungsposition bildenden Lichtbogen (6) in Richtung der Löschkammer (4) zu führen, wobei das durch den magnetischen Kreis (5) erzeugte Magnetfeld hierzu gekrümmte Feldlinien (51) aufweist, welche sich im Wesentlichen quer zu der Kammer zum Bilden des Lichtbogens gegenüberliegenden Seitenwänden (31, 32) erstrecken, wobei die Seitenwände auf beiden Seiten der Kontaktzonen (22, 30) im Wesentlichen parallel zur Längsebene (P1) angeordnet sind, wobei die Feldlinien (51) auf der Höhe eines mittleren Bereiches (R2) der Kammer zum Bilden des Lichtbogens, welche die Kontaktzonen (22, 30) enthält, in Richtung zu der Löschkammer (4) hin verlaufen, indem sie sich parallel zu der Längsebene (P1) erstrecken,
wobei der magnetische Kreis (5) des Weiteren einen magnetischen Kern (23, 23') umfasst, welcher aus einem ferromagnetischen Material gebildet ist und welcher sich zumindest teilweise entlang des ersten elektrischen Kontaktes (21) erstreckt,
wobei der Schutzschalter **dadurch gekennzeichnet ist, dass** der erste elektrische Kontakt (21) die Form eines Stabes hat, welcher aus einem elektrisch leitenden Material gebildet ist und zwei gerade, übereinander angeordnete Abschnitte umfasst, welche sich parallel zueinander erstrecken und miteinander durch einen gekrümmten U-förmigen Abschnitt (20) verbunden sind, wobei die Kontaktzone (22) des ersten elektrischen Kontaktes (21) auf einem der geraden Abschnitte ausgebildet ist,
dass der magnetische Kern (23) in Form einer geraden Stange ausgebildet ist, welche sich zwischen den beiden geraden, übereinander liegenden Abschnitten des ersten elektrischen Kontaktes (21) parallel zu den beiden geraden Abschnitten erstreckt,
und dass der Magnet (50, 50') an einem der Enden des magnetischen Kerns (23, 23') angeordnet ist und dazu ausgelegt ist, ein Magnetfeld zu erzeugen, welches stärker als oder gleich 0,5 Tesla oder vorzugsweise stärker als oder gleich 1 Tesla ist.

2. Schutzschalter nach Anspruch 1, **dadurch gekennzeichnet, dass** der Magnet (50, 50') eine magnetische Achse aufweist, welche parallel zu einer Längsrichtung (Y1) in der Längsebene (P1) ausgerichtet ist, wobei die geraden Abschnitte des ersten elektrischen Kontaktes (21) und der magnetische Kern (23) parallel zu der Längsrichtung (Y1) angeordnet sind.

3. Schutzschalter nach Anspruch 2, **dadurch gekennzeichnet, dass** der Abstand zwischen dem Magneten (50, 50') und dem Ende des magnetischen Kerns (23, 23') kleiner als oder gleich 2 mm oder vorzugsweise kleiner als oder gleich 1 mm oder besonders bevorzugt null ist.

4. Schutzschalter nach einem der vorhergehenden Ansprüche, **dadurch gekennzeichnet, dass** der Magnet (50, 50') ein Permanentmagnet ist.

5. Schutzschalter nach einem der vorhergehenden Ansprüche, **dadurch gekennzeichnet, dass** der Magnet (50, 50') als synthetische Legierung ausgebildet ist, welche ein Element aus der Familie der Seltenen Erden enthält, beispielsweise eine Samarium-Cobalt-Legierung.

6. Schutzschalter nach einem der vorhergehenden Ansprüche, **dadurch gekennzeichnet, dass** der magnetische Kern (50, 50') aus Stahl oder Eisen gebildet ist.

7. Schutzschalter nach einem der vorhergehenden Ansprüche, **dadurch gekennzeichnet, dass** die Seitenwände (31, 32) aus einem ferromagnetischen Material gebildet sind.

## Claims

1. DC electrical circuit breaker (1), comprising:
- first (2) and second (2') input and output terminals for a direct electric current,
- first (21; 21') and second (3) electrical contacts which are connected to the first and second terminals, respectively, and are selectively displaceable relative to one another along a longitudinal plane (P1) of the circuit breaker, between:
• a closed position, in which respective contact zones (22, 30) of the first and second electrical contacts are in contact with one another in order to allow the direct electric current to flow between the first and second electrical contacts, and
• an open position, in which the contact zones are remote from one another,
- a formation chamber for an electric arc (6), in which the contact zones (22, 30) are positioned;
- a breaking chamber (4) for an electric arc (6);
- a magnetic circuit (5) which includes a magnet (50, 50') and generates a magnetic field which is capable of guiding, in the direction towards the breaking chamber (4), an electric arc (6) that forms between the contact zones (22, 30) in the open position, the magnetic field generated by the magnetic circuit (5) having for that purpose curved field lines (51) which extend substantially perpendicularly to opposing side walls (31, 32) of the electric arc formation chamber, the side walls being arranged on either side of the contact zones (22, 30) substantially parallel to the longitudinal plane (P1), the field lines (51) converging, at the level of a central region (R2) of the arc formation chamber containing the contact zones (22, 30), towards the breaking chamber (4) while extending parallel to the longitudinal plane (P1),
the magnetic circuit (5) further comprises a magnetic core (23, 23') made of ferromagnetic material and which extends at least in part along the first electrical contact (21),
the circuit breaker being **characterised in that** the first electrical contact (21) has the form of a bar made of an electrically conducting material and comprising two superposed straight portions which extend parallel to one another and are connected together by a curved "U"-shaped portion (20), the contact zone (22) of the first electrical contact (21) being formed on one of the straight portions,
**in that** the magnetic core (23) has the form of a rectilinear bar which extends between the two superposed straight portions of the first electrical contact (21), parallel to the two straight portions,
and **in that** the magnet (50, 50') is positioned at one of the ends of the magnetic core (23, 23') and is capable of generating a magnetic field greater than or equal to 0.5 tesla or, preferably, greater than or equal to 1 tesla.

2. Circuit breaker according to claim 1, **characterised in that** the magnet (50, 50') has a magnetic axis which is oriented parallel to a longitudinal direction (Y1) contained in the longitudinal plane (P1), the straight portions of the first electrical contact (21) and the magnetic core (23) being arranged parallel to the longitudinal direction (Y1).

3. Circuit breaker according to claim 2, **characterised in that** the spacing between the magnet (50, 50') and the end of the magnetic core (23, 23') is less than or equal to 2 mm or, preferably, less than or equal to 1 mm, or yet more preferably zero.

4. Circuit breaker according to any one of the preceding claims, **characterised in that** the magnet (50, 50') is a permanent magnet.

5. Circuit breaker according to any one of the preceding claims, **characterised in that** the magnet (50, 50') is made of a synthetic alloy containing an element of the rare earth family, for example a samarium-cobalt alloy.

6. Circuit breaker according to any one of the preceding claims, **characterised in that** the magnetic core (23, 23') is made of steel or of iron.

7. Circuit breaker according to any one of the preceding claims, **characterised in that** the side walls (31, 32) are made of a ferromagnetic material.
